# DEMANDE DE BREVET EUROPEEN

(11) **EP 0 755 638 A1**
(43) Date de publication de la demande: **29.01.1997**
(21) Numéro de dépôt: 96401639.8
(22) Date de dépôt: 23.07.1996
(51) Int. Cl.: A45C 13/00, B65D 43/16

(54) **Boîtier à couvercle pivotant pourvu d'une articulation à pattes souples**

(30) Priorité: 24.07.1995 FR 9508955
(71) Demandeur: LIR FRANCE, F-94669 Chevilly-Larue (FR)
(72) Inventeur: Favre, Bernard, 92330 Sceaux (FR)
(74) Mandataire: Dawidowicz, Armand

(57) **Abrégé**

L'invention concerne un boîtier, en particulier pour produits cosmétiques, constitué d'un fond (1) et d'un couvercle pivotant, ledit fond (1) comportant un évidement (2) propre à accueillir l'articulation entre le fond (1) et le couvercle.

Selon, I'invention, le fond (1) comporte, de part et d'autre dudit évidement (2), des moyens d'encliquetage (6) en saillie dans ledit évidement (2) et élastiquement effaçables, lesdits moyens d'encliquetage étant constitués par des ergots (6) portés par des pattes élastiquement déformables (4), complémentaires d'un alésage traversant ou de deux trous borgnes prévus sur le couvercle, lesdits ergots (6) une fois engagés dans l'alésage ou les trous borgnes constituant ainsi l'axe de l'articulation.

Application : boîtiers pour produits cosmétiques

## Description

L'invention concerne un boîtier, en particulier pour produits cosmétiques, constitué d'un fond et d'un couvercle pivotant, ledit fond comprenant un évidement propre à accueillir l'articulation entre le fond et le couvercle.

Les boîtiers de ce type sont en général réalisés en matières plastiques, permettant des procédé de fabrication moins onéreux. Cependant, dans ce type de boîtier connu, l'articulation est le plus souvent réalisée à l'aide d'une pièce métallique rapportée, telle qu'un axe ou une goupille, dont le coût lui-même et le montage augmentent le coût de fabrication total des boîtiers.

Par ailleurs, US-A-3 984 028 décrit un boîtier comportant un fond et un couvercle réunis par une charnière. La charnière est formée par la présence d'un téton à l'extrémité de chacune des parois latérales du boîtier. Ledit téton est porté par une patte flexible sur la paroi latérale à proximité de la paroi du fond du boîtier. Chaque téton est propre à s'engager dans un évidement prévu à cet effet dans l'épaisseur des parois latérales du couvercle en correspondance.

D'autre part, GB-A-1 034 848 décrit un boîtier dans lequel la liaison entre le fond et le couvercle est réalisée par la coopération d'éléments prévus sur les parois latérales du fond en correspondance avec des éléments prévus sur les parois latérales du couvercle.

On connaît encore, par CH-A-483 815, un boîtier constitué d'un fond sur lequel est articulé un couvercle. Le fond du boîtier comporte, à sa partie arrière, un évidement comportant sur ses parois latérales un évidement accueillant un bossage prévu sur les parois latérales du couvercle. Une fois les bossages mis en place dans les évidements correspondants, l'articulation est réalisée.

Ces dispositifs connus ne permettent, par le positionnement de l'articulation, qu'une articulation à emboîtement partiel du couvercle sur le fond, ce qui n'est pas acceptable pour un boîtier, du type utilisé par exemple pour des produits cosmétiques, dans lequel le couvercle s'appuie sur le fond en formant entre eux un plan de joint.

Pour pallier cet inconvénient, l'invention propose un boîtier, en particulier pour produits cosmétiques, constitué d'un fond et d'un couvercle pivotant, ledit fond comportant un évidement propre à accueillir l'articulation entre le fond et le couvercle, caractérisé en ce que le fond comporte, de part et d'autre dudit évidement, des moyens d'encliquetage en saillie dans ledit évidement et élastiquement effaçables, lesdits moyens d'encliquetage étant constitués par des ergots portés par des pattes élastiquement déformables, complémentaires d'un alésage traversant ou de deux trous borgnes prévus sur le couvercle, lesdits ergots une fois engagés dans l'alésage ou les trous borgnes constituant ainsi l'axe de l'articulation.

Selon un mode de réalisation préféré de l'invention, les pattes élastiquement déformables sont constituées d'une seule pièce avec le fond du boîtier. Les pattes de fixation sont ainsi solidaires du fond par une extrémité, ce qui leur confère la souplesse nécessaire. Avantageusement, les ergots se présentent sous forme d'une demi-boule.

Lors de l'engagement du couvercle dans l'évidement du fond, ledit couvercle vient buter contre les ergots en saillie de part et d'autre de l'évidement. Afin de poursuivre son engagement dans l'évidement, on imprime une poussée au couvercle. Sous l'effet de cette force de poussée, les pattes élastiquement déformables s'écartent et permettent l'effacement des ergots, libérant ainsi le passage au couvercle. Lorsque les ergots sont en regard de l'alésage traversant ou des trous borgnes, la tension des pattes élastiquement déformables, qui tendent à retrouver leur position initiale, permet l'engagement desdits ergots dans l'alésage ou les trous borgnes. Une fois les ergots en place, le couvercle est libre de pivoter entre une position d'ouverture et de fermeture du boîtier, l'engagement des ergots dans l'alésage traversant ou les trous borgnes constituant l'axe d'articulation.

Afin de faciliter le montage du couvercle, une variante de l'invention prévoit que le bord extérieur de sa partie s'engageant dans l'évidement du fond présente à chacune de ses extrémités un chanfrein partant du bord de l'alésage traversant ou des trous borgnes et dirigé vers l'intérieur de la partie d'engagement. Ainsi, de manière avantageuse, le chanfrein permet d'exercer la force de poussée sur les ergots sans risquer de les briser.

Ainsi, on propose un boîtier dont l'articulation est entièrement réalisée par des éléments déjà prévus dans la forme des pièces et d'un assemblage simple. De plus, on réalise donc un boîtier par moulage de matière plastique selon la forme voulue et de manière économique, aucun élément n'étant à rajouter.

De plus, de manière avantageuse la poussée exercée par les pattes élastiquement déformables, une fois les ergots dans l'alésage, confère à ladite articulation une certaine tension qui autorise un contrôle de la position du couvercle et du fond quelle que soit la position d'ouverture.

On décrira maintenant plus en détail, un exemple de réalisation d'un boîtier selon l'invention en référence au dessin annexé dans lequel :
la figure 1 représente une vue arrière du fond du boîtier ;
la figure 2 représente une vue en coupe selon la ligne A-A du fond selon la figure 1 ;
la figure 3 représente une vue de dessus du fond du boîtier selon la figure 1 ;
la figure 4 représente une vue de dessous du fond du boîtier selon la figure 1 ; et
la figure 5 représente une vue en coupe latérale du couvercle du boîtier selon l'invention.

Le fond 1 comporte à l'arrière un évidement 2 opposé au moyen de fermeture du boîtier déterminant l'avant dudit boîtier, ledit évidement accueillant l'articulation du couvercle pivotant 3.

Des pattes élastiquement déformables 4 sont prévues de part et d'autre dudit évidement 2. Ces pattes 4 sont formées d'une seule pièce avec le fond 1 et peuvent en particulier être obtenue par moulage. Ainsi, comme on peut le voir aux figures 1 et 4, le fond 1 comporte un rebord 5, les pattes 4 étant formées aux extrémités du rebord 5 donnant sur l'évidement 2.

Des ergots 6 en saillie dans l'évidement 2 sont formés sur les pattes 4 de telle sorte que, lorsqu'on engage le couvercle 3 dans ledit évidement, le couvercle 3 vient buter contre lesdits ergots 6. On exerce alors une poussée suffisante pour que les pattes 4 élastiquement déformables s'écartent sous la poussée, permettant ainsi l'effacement des ergots 6.

De préférence, les extrémités 8 du bord extérieur de la partie 9 du couvercle 3 s'engageant dans ledit évidement 2 sont chanfreinées depuis le bord d'un alésage traversant 7 prévu sur le couvercle 3 vers l'intérieur.

Ainsi, lors de la poussée exercée sur les ergots 6, ceux-ci présentant de préférence une forme de demi-boule, peuvent glisser le long du chanfrein ainsi réalisé.

Lorsque les ergots 6 se trouvent en regard de l'alésage traversant 7, la pression exercée se relâche et les pattes 4 tendent à reprendre leur position initiale encliquetant par la même les ergots 6 dans l'alésage traversant 7.

L'encliquetage des ergots 6 dans l'alésage 7 définit l'axe d'articulation permettant le pivotement du couvercle 3 de la position d'ouverture à la position de fermeture.

## Revendications

1. Boîtier, en particulier pour produits cosmétiques, constitué d'un fond (1) et d'un couvercle (3) pivotant, ledit fond (1) comportant un évidement (2) propre à accueillir l'articulation entre le fond (1) et le couvercle (3),
caractérisé en ce que le fond (1) comporte, de part et d'autre dudit évidement (2), des moyens d'encliquetage (6) en saillie dans ledit évidement (2) et élastiquement effaçables, lesdits moyens d'encliquetage étant constitués par des ergots (6) portés par des pattes élastiquement déformables (4), complémentaires d'un alésage traversant (7) ou de deux trous borgnes prévus sur le couvercle (3), lesdits ergots (6) une fois engagés dans l'alésage (7) ou les trous borgnes constituant ainsi l'axe de l'articulation.

2. Boîtier selon la revendication 1,
caractérisé en ce que les pattes (4) sont constituées d'une seule pièce avec le fond (1) du boîtier.

3. Boîtier selon l'une des revendications 1 et 2, caractérisé en ce que les ergots (6) se présentent sous forme d'une demi-boule.

4. Boîtier selon l'une des revendications 1 à 3, caractérisé en ce que le bord extérieur de la partie (9) du couvercle (3) s'engageant dans l'évidement (2) du fond (1) présente à chacune de ses extrémités (8) un chanfrein partant du bord de l'alésage traversant (7) ou des trous borgnes et dirigé vers l'intérieur de la partie d'engagement.
